# FASCICULE DE BREVET EUROPEEN

(11) **EP 1 998 858 B1**
(45) Date de publication et mention de la délivrance du brevet: **03.07.2013**
(21) Numéro de dépôt: 08747880.6
(22) Date de dépôt: 06.05.2008
(51) Int. Cl.: A63B 63/00

(54) **DISPOSITIF DE JEU AUTO-DEPLOYABLE**
SPIELVORRICHTUNG MIT AUTOMATISCHER AUFSTELLUNG
SELF-DEPLOYING GAME DEVICE

(30) Priorité: 07.05.2007 FR 0703287
(43) Date de publication de la demande: 10.12.2008
(73) Titulaire: DECATHLON, 59650 Villeneuve d'Ascq (FR)
(72) Inventeur: SIMON, Yoann, 59000 Lille (FR)
(74) Mandataire: Balesta, Pierre
(86) Numéro de dépôt international: PCT/FR2008/050791
(87) Numéro de publication internationale: WO 2008/113961

(56) Documents cités:
- EP-B- 0 766 582
- WO-A-02/074399
- US-A- 5 244 213
- US-A- 5 427 381
- US-A- 5 989 130
- US-A1- 2002 030 324

## Description

La présente invention a pour objet un dispositif de jeu auto-déployable destiné à recevoir un objet. Ce dispositif trouve notamment son application aux jeux de balle, dans lesquels l'objectif est d'expédier la balle dans un embut, cette balle étant en quelque sorte capturée dans un volume défini dans l'embut.

On connaît des dispositifs de jeu de balle auto-déployables qui présentent l'intérêt d'être faciles à déployer et à replier, qui sont donc particulièrement utilisés pour installer temporairement une aire de jeu de balle, et qui sont facilement transportables, une fois repliés, d'un endroit à un autre.

C'est le cas par exemple du dispositif décrit dans le document EP 0 766 582. Ce dispositif présente une structure en arceau avec un élément flexible formant une structure sensiblement circulaire. Cette structure présente deux coudes opposés orientés dans la même direction et formant un angle de 90° environ.

Une bande de fixation est tendue entre les deux coudes pour assurer le maintien de l'élément flexible en position cintrée dans laquelle cet élément flexible forme un « U » horizontal et un « U » vertical destiné à recevoir la balle. Par ailleurs, un filet s'étend entre ce « U » horizontal et ce « U » vertical.

Un des problèmes posé par ce type de dispositif est qu'il n'est pas suffisamment stable, notamment lorsqu'une balle est envoyée à grande vitesse dans l'embut.

On connaît par ailleurs du document WO 02/074399 un dispositif auto-déployable, destiné à la pratique du golf, comportant deux boucles fermées.

La première boucle définit un contour horizontal, avec une portion horizontale. La deuxième boucle est connectée à deux côtés opposés de la première boucle et présente une première portion verticale et sensiblement perpendiculaire à la portion horizontale de la première boucle. L'autre portion de la deuxième boucle est horizontale et se trouve à proximité de la portion horizontale de la première boucle.

Un panneau de base est tendu à l'intérieur de la portion horizontale de la première boucle, cette portion horizontale de la première boucle étant située au-dessus de la portion horizontale de la deuxième boucle.

Ici encore, bien que reposant sur une structure à deux boucles, donc plus stable que le dispositif décrit dans EP 0 766 582, un tel dispositif a toujours tendance à basculer vers l'arrière surtout lorsqu'une balle est envoyée à grande vitesse dans la portion verticale de la deuxième boucle.

En outre, un tel dispositif n'offre pas un véritable volume de capture de balle pour former un embut, tel que le nécessite par exemple un jeu ou un sport comme le football.

En effet, en particulier en ce qui concerne le dispositif décrit dans WO 02/074399, celui-ci étant destiné à la pratique du golf, il est nécessaire que la balle n'entre pas en contact avec le sol. Ainsi, ce dispositif présente une structure flexible tendue à l'intérieur de la structure en arceaux.

Dans une première variante (voir par exemple figures 6 et 7 de ce document), la structure flexible comprend une première partie tendue entre la partie avant (sensiblement verticale) de la deuxième boucle et la partie arrière de la première boucle. Cette partie arrière de la deuxième boucle n'est pas horizontale et ne repose pas sur le sol.

Dans une autre variante (voir par exemple figure 11 de ce document), la structure flexible comprend une première partie tendue entre la partie avant (sensiblement verticale) de la deuxième boucle et la partie arrière de cette même deuxième boucle. Cette partie arrière de la première boucle n'est pas horizontale et ne repose pas sur le sol.

D'autre part, dans chacune de ces variantes, la structure flexible présente une deuxième partie tendue à l'intérieur de la partie arrière inclinée et constituant une surface de réception de la balle.

Avec une telle structure flexible dont d'une part une première partie est toujours tendue entre la partie avant de la deuxième boucle et une partie arrière de la première ou deuxième boucle non horizontale, et d'autre part l'autre partie est tendue à l'arrière dans un plan incliné par rapport au sol, la balle n'entre effectivement pas en contact avec le sol et sort naturellement du volume de capture défini par l'ensemble après y être rentrée.

Dans ce dispositif, le volume de capture est donc défini par une cavité qui n'entre pas en contact avec le sol, destinée à renvoyer la balle après qu'elle y a pénétrée.

La stabilité de la structure nécessite alors l'utilisation de sangles latérales et arrières, qui sont suffisantes dans la mesure où la force avec laquelle une balle de golf pénètre dans le volume de capture n'est pas très élevée.

Ce dispositif est donc compliqué, notamment en raison de l'utilisation de ces sangles supplémentaires destinées à assurer la stabilité de l'ensemble. De plus, il n'est pas adapté à la pratique d'un sport tel que le football, dans lequel la balle peut pénétrée dans le volume de capture avec une grande force, dans la mesure où il n'offre pas un véritable volume de capture de balle pour former un embut qui soit stable.

Le problème qui se pose alors est donc de disposer d'un dispositif auto-déployable de jeu de balle qui soit particulièrement adapté à des jeux nécessitant un véritable volume de capture de balle pour former un embut, mais qui soit stable.

L'objet de l'invention est donc d'apporter une solution aux problèmes précités parmi d'autres problèmes.

L'invention se rapporte ainsi à un dispositif de jeu auto-deployable, destiné à recevoir un objet, notamment une balle.

Le dispositif comprend une structure en arceaux comportant une boucle de base et une boucle d'embut.

La boucle de base présente une partie avant dans un plan sensiblement horizontal et une partie arrière.

La boucle d'embut fermée présente une partie arrière dans un plan sensiblement horizontal avec deux parties latérales et une partie avant dans un plan formant un angle non nul avec le plan horizontal.

De façon caractéristique, le dispositif comprend en outre une structure flexible. Cette structure flexible comporte au moins une première partie et une deuxième partie.

La première partie de cette structure flexible est tendue à l'intérieur d'au moins une partie de la boucle d'embut, entre la partie avant de cette boucle d'embut et la partie arrière de cette boucle d'embut ou de la boucle de base.

La deuxième partie de la structure flexible est tendue à l'intérieur d'au moins une portion de la partie arrière de la boucle d'embut, entre les deux parties latérales de cette partie arrière de la boucle d'embut.

En position déployée, au moins la partie avant de la boucle de base repose sur le sol, et la tension des deux parties de la structure flexible est telle que la boucle de base, la boucle d'embut, la première partie de la structure flexible, ainsi que le sol sur lequel repose le dispositif, définissent un volume (V) de capture de l'objet dont l'entrée est délimitée au moins partiellement par la partie avant de la boucle d'embut. la boucle de base forme un «U» ouvert en sa partie avant. La partie avant de la boucle d'embut est dans un plan sensiblement vertical et à l'aplomb de l'extrémité avant de la boucle de base.

Le fait que le volume (V) de capture soit en partie délimité par le sol et que la deuxième partie de la structure flexible soit tendue dans la partie arrière de la boucle d'embut sensiblement horizontale, permet d'obtenir un véritable volume de capture adapté à la pratique d'un sport tel que le football dans lequel la force avec laquelle la balle peut pénétrer dans l'embut nécessite une bonne stabilité et une capture efficace de la balle.

Le dispositif de jeu est présenté ci-dessous dans un certain nombre de variantes, qui peuvent être prises seules ou en combinaisons quelconques.

La structure en arceaux peut comprendre un seul arceau croisé en sorte de former la boucle de base et la boucle d'embut.

La structure flexible peut comprendre une troisième partie disposée entre les parties arrières respectives des boucles de base et d'embut.

De préférence alors, la troisième partie de la structure flexible est pourvue d'une poche de stockage pour stocker un ou plusieurs objets quelconques.

Cette poche de stockage peut être rapportée par couture sur la troisième partie de la structure flexible. Elle peut également être amovible.

La première partie de la structure flexible peut être raccordée directement à la partie arrière de la boucle de base.

La première partie de la structure flexible peut être raccordée directement à la partie arrière de la boucle d'embut.

De préférence alors, la structure flexible comprend une quatrième et une cinquième parties. Ces quatrième et une cinquième parties sont disposées respectivement entre d'une part les extrémités avant des branches du « U » formant la boucle de base, et d'autre part la boucle d'embut.

De préférence encore, la quatrième et/ou la cinquième partie de la structure flexible présentent une forme sensiblement triangulaire avec un côté horizontal, un côté arrière, et un côté avant faisant un angle non nul avec le côté horizontal. Le côté avant est alors pourvu d'un élément de renfort, en sorte de rigidifier en partie la quatrième et/ou la cinquième partie.

Cet élément de renfort est de préférence flexible ou pliable.

Cette quatrième et/ou cette cinquième partie de la structure flexible sont pourvues d'une poche de stockage pour stocker un ou plusieurs objets quelconques.

La ou les poches de stockage sont alors de préférence rapportées par couture sur la quatrième et/ou la cinquième partie de la structure flexible. Elles peuvent être également amovibles.

Le dispositif peut comprendre une bande dont la première extrémité est reliée à l'extrémité de la première branche du « U » formant la boucle de base et la deuxième extrémité est reliée à l'extrémité de la deuxième branche du « U » formant la boucle de base, en sorte de marquer une ligne pouvant servir de ligne de but.

De préférence, au moins une des parties de la structure flexible est constituée d'une matrice textile et/ou de bandes textiles.

De préférence encore, la boucle de base et la boucle d'embut coopèrent au niveau de deux points d'intersection opposés, par glissement permettant de décaler ces points d'intersection vers l'avant ou l'arrière de la boucle d'embut, en sorte d'ajuster la hauteur (H) et/ou la profondeur (P) du volume (V) de capture de l'objet.

Le dispositif peut comprendre un ou plusieurs éléments de fixation sur l'une au moins des parties de la structure flexible, à proximité de la boucle de base et/ou de la boucle d'embut.

Ces éléments de fixation sont alors des éléments de type « oeillets » destinés à recevoir des éléments de type « sardine » de fixation, de préférence rapportés par couture sur l'une au moins des parties de la structure flexible.

La partie avant de la boucle d'embut peut présenter, en son sommet, une poignée.

Cette poignée peut être formée par une portion de la boucle d'embut en laquelle la première partie de la structure flexible n'est pas rattachée.

Ainsi, le dispositif de l'invention permet avantageusement de disposer, une fois déplié, d'un véritable volume de capture d'une balle formant un embut, tel que requis pour des jeux de balles comme le football par exemple.

La mise en volume est assurée par la coopération entre la boucle de base, la boucle d'embut et au moins une partie de la structure flexible.

Ce dispositif est aisément repliable. Il est également aisément transportable tant en position déployée que repliée.

Par ailleurs, la coopération entre la boucle de base et la boucle d'embut, contraintes par la tension d'au moins une partie de la structure flexible, assure une bonne stabilité du dispositif, même lorsqu'il n'est pas fixé au sol.

D'autres caractéristiques et avantages de l'invention apparaîtront plus clairement et de manière complète à la lecture de la description ci-après des variantes préférées de réalisation du dispositif, lesquelles sont données à titre d'exemples non limitatifs et en référence aux dessins annexés suivants.
- figure 1 : représente schématiquement un exemple du dispositif de l'invention en vue de profil,
- figure 2 : représente schématiquement l'exemple de la figure 1 en vue de face, avec quelques détails relatifs à la structure flexible,
- figures 3a à 3c : représentent schématiquement l'exemple de la figure 1, respectivement dans une première position, dans une position intermédiaire, et dans une deuxième position.

On retrouve donc sur la figure 1 le dispositif de jeu 1 auto-déployable de l'invention, en position déployée, avec une structure en arceaux qui comprend une boucle de base 2 et une boucle d'embut 5.

Dans cet exemple de réalisation, la boucle d'embut 5 est une boucle fermée, et la boucle de base présente une forme de « U » ouvert vers l'avant. Ce « U » pourrait toutefois être ouvert vers l'arrière au lieu de l'être vers l'avant.

Par ailleurs, la boucle d'embut pourrait présenter une forme de « U » ouvert vers l'arrière ou vers l'avant.

On pourrait aussi envisager que la boucle de base soit une boucle fermée.

Les deux boucles de base 2 et d'embut 5 se croisent en deux points d'intersection, respectivement 14 et 17.

La boucle de base 2 présente une partie avant 3 qui se trouve dans un plan sensiblement horizontal, ou plan du sol sur lequel le dispositif est destiné à reposer. Cette boucle de base 2 présente également une partie arrière 4.

On entend par partie avant 3 de la boucle de base 2, la partie 3 de cette boucle de base 2 qui se trouve en avant des points d'intersection 14 et 17 entre la boucle de base 2 et la boucle d'embut 5.

D'autre part, on entend par partie arrière 4 de la boucle de base 2, la partie 4 de cette boucle de base 2 qui se trouve en arrière des points d'intersection 14 et 17 entre la boucle de base 2 et la boucle d'embut 5.

La boucle d'embut 5 présente une partie arrière 7 dans un plan sensiblement horizontal, ou plan du sol sur lequel le dispositif est destiné à reposer.

Cette partie arrière 7 de la boucle d'embut 5 présente deux parties latérales 7a et 7b.

La boucle d'embut 5 présente également une partie avant 6.

On entend par partie avant 6 de la boucle d'embut 5, la partie 6 de cette boucle d'embut 5 qui se trouve en avant des points d'intersection 14 et 17 entre la boucle de base 2 et la boucle d'embut 5.

D'autre part, on entend par partie arrière 7 de la boucle d'embut 5, la partie 7 de cette boucle d'embut 5 qui se trouve en arrière des points d'intersection 14 et 17 entre la boucle de base 2 et la boucle

Dans l'exemple représenté à la figure 1, cette partie avant 6 de la boucle d'embut 5 est dans un plan sensiblement vertical, ou perpendiculaire au plan du sol, et à l'aplomb de l'extrémité avant de la boucle de base 2. Autrement dit, la projection de l'extrémité supérieure 6a de la boucle d'embut 5 coïncide sensiblement avec l'extrémité avant de la boucle de base 2, matérialisée sur la figure 1 par la ligne 13.

Plus généralement, la partie avant 6 de la boucle d'embut 5 est dans un plan formant un angle non nul avec le plan horizontal. La projection de l'extrémité supérieure de la boucle d'embut 5 au sol est alors soit en retrait de l'extrémité avant de la boucle de base 2, soit en avant de celle-ci.

La structure en arceaux peut comprendre un unique arceau croisé en sorte de former cette boucle de base 2 et cette boucle d'embut 5. Ou bien, il peut s'agir de deux arceaux distincts, tel que représenté à la figure 1.

Entre les deux boucles de base 2 et d'embut 5, est tendue une structure flexible.

Plus précisément, à l'intérieur de la boucle d'embut 5 est tendue une première partie 8, qui peut être du type matrice textile (filet) ou bandes textiles ou un mélange des deux comme on le verra plus loin relativement à la figure 2.

Cette première partie 8 de la structure flexible est tendue à l'intérieur de la partie avant 6 de la boucle d'embut 5 et à l'intérieur de la partie arrière 4 de la boucle de base 2. Elle est donc raccordée directement à cette partie arrière 4 de la boucle de base 2.

Toutefois, on peut envisager de raccorder cette première partie 8 de la structure flexible directement à la partie arrière 7 de la boucle d'embut 5, la partie arrière 4 de la boucle de base 2 étant alors libre ou raccordée à la partie arrière 7 de la boucle d'embut 5 par une autre partie 10 de la structure flexible que l'on présentera plus loin.

On notera qu'il n'est pas nécessaire que la première partie 8 de la structure flexible soit tendue à l'intérieur de la totalité de la partie avant 6 de la boucle d'embut 5, a fortiori à l'intérieur de la totalité de la boucle d'embut 5.

Il suffit en effet que cette première partie 8 de la structure flexible soit tendue entre une portion de la partie avant 6 de la boucle d'embut 5 et une portion de la partie arrière 7 de cette boucle d'embut 5, ou de la partie arrière 4 de la boucle de base 2.

Par ailleurs, cette structure flexible comprend une deuxième partie 9 qui est tendue à l'intérieur de la partie arrière 7 de la boucle d'embut 5, entre les deux parties latérales 7a et 7b de cette partie arrière 7 de la boucle d'embut 5.

On notera également qu'il n'est pas nécessaire que cette deuxième partie 9 de la structure flexible soit tendue à l'intérieur de la totalité de la partie arrière 7 de la boucle d'embut 5.

Il suffit en effet que cette deuxième partie 9 de la structure flexible soit tendue à l'intérieur d'une portion de la partie arrière 7 de la boucle d'embut 5, entre ses deux parties latérales 7a et 7b.

Les arceaux ou l'arceau formant les boucles de base 2 et d'embut 3 passent de préférence et au moins en partie dans un fourreau non représenté sur la figure 1.

Ce fourreau est en, partie représenté sur la figure 2 mais non référencé.

Dans ce cas, la structure flexible pourra être raccordées aux différentes parties concernées des boucles de base 2 et d'embut 5 par exemple par couture sur le fourreau précité.

En position déployée, telle que représentée à la figure 1, le dispositif 1 présente la forme d'une « cage de but », particulièrement adaptée à l'utilisation pour un jeu de balle tel que le football.

En effet, la partie avant 3 de la boucle de base 2 repose sur le sol, et la tension des deux parties 8 et 9 de la structure flexible est telle que la boucle de base 2, la boucle d'embut 5, la première partie 8 de la structure flexible et le sol sur lequel repose le dispositif 1, définissent un volume V de capture de la balle.

L'entrée de ce volume est délimitée en partie par la partie avant 6 de la boucle d'embut 5.

La boucle d'embut 5 définit ainsi la hauteur et la profondeur de l'embut.

La boucle de base 2 assure la stabilité et le caractère auto-portant du dispositif 1, et évite notamment le basculement de ce dispositif 1 vers l'avant.

La structure flexible exerce la contrainte sur la structure en arceaux permettant de donner la forme voulue au dispositif 1 et permet d'arrêter la balle lorsque celle-ci est lancée dans l'embut.

Comme déjà introduit plus haut, la structure flexible peut comprendre une troisième partie 10 disposée entre la partie arrière 4 de la boucle de base 2 et la partie arrière 7 de la boucle d'embut 5.

Idéalement, cette troisième partie s'étend du point d'intersection 14 au point d'intersection opposé 17, en passant par l'extrémité arrière du dispositif 1.

La structure flexible comprend également une quatrième partie 11 disposée entre une des extrémité avant du « U » formant la boucle de base 2, et la boucle d'embut 5.

Symétrique à cette quatrième partie 11, la structure flexible comprend une cinquième partie 12 disposée entre l'autre extrémité avant du « U » formant la boucle de base 2, et la boucle d'embut 5.

Comme on peut le voir schématiquement sur la figure 1, ces deux parties 11 et 12 de la structure flexible présentent une forme d'ensemble sensiblement triangulaire, avec des côtés horizontaux respectifs 11a, 12a, des côtés arrières respectifs 11 b, 12b (non représentés sur la figure 1 mais représentés sur la figure 2), et des côtés avant respectifs 11 c, 12c.

Afin de rigidifier chacune ou au moins l'une de ces parties 11 et 12 de la structure flexible, on peut insérer des éléments de renfort (référencés 19 et 20 sur la figure 2, non représentés sur la figure 1), le long ou à proximité du ou des côtés avants 11 c et/ou 12c.

La bande 13, déjà mentionnée plus haut, permet de marquer la ligne de but. Sa première extrémité est reliée à l'extrémité de l'une des branches du « U » formant la boucle de base 2, et sa deuxième extrémité est reliée à l'extrémité de l'autre de ces branches.

La boucle de base 2 et la boucle d'embut 5 coopèrent au niveau des deux points d'intersection opposés 14 et 17, en sorte de permettre un déplacement de ces points d'intersection 14 et 17.

Ainsi en bougeant la partie arriere 4 de la boucle de base 2, les point d'intersection 14 et 17 se déplacent, générant une augmentation ou une diminution de la profondeur P et de la hauteur H du dispositif, et par conséquent du volume V de capture.

C'est ce qui est représenté dans l'enchaînement des figures 3a à 3c, représentations schématiques du dispositif 1 respectivement dans une première position, dans une position intermédiaire au cours du déplacement des points d'intersection 14 et 17, et dans une deuxième position après ce déplacement.

Dans la première position, telle que représentée à la figure 3a, le dispositif 1 présente une hauteur H1 et une profondeur P1.

Cette hauteur H1 et cette profondeur P1 sont modifiées au cours du déplacement des points d'intersection 14 et 17, notamment en bougeant la partie arrière 4 de la boucle de base 2, tel que cela est schématisé sur la figure 3b.

Enfin, après un certain déplacement de ces deux points d'intersection 14 et 17, le dispositif 2 se retrouve dans la deuxième position représentée à la figure 3c.

Dans cette deuxième position, le dispositif 1 présente une hauteur H2 supérieure à sa hauteur H1 dans la première position représentée à la figure 3a.

Par ailleurs, dans cette deuxième position, le dispositif 1 présente une profondeur P2 inférieure à sa profondeur P1 dans la première position représentée à la figure 3a.

Il peut en résulter une variation du volume V de capture car la diminution de profondeur ne compense pas forcément l'augmentation de hauteur, ou l'inverse, en fonction du déplacement des points d'intersection 14 et 17.

La figure 2 représente le dispositif 1 présenté ci-dessus en référence à la figure 1, mais cette fois en vue de dos, et avec quelques détails supplémentaires relatifs notamment à la structure flexible.

On retrouve donc la boucle de base 2 en forme de « U » ouvert vers l'avant, avec sa partie avant 3 et sa partie arrière 4.

On retrouve par ailleurs la boucle (fermée) d'embut 5 avec sa partie avant 6 et sa partie arrière 7.

La première partie 8 de la structure flexible tendue à l'intérieur de la boucle d'embut, et raccordée directement à la partie arrière 4 de la boucle de base 2, est décomposée en une combinaison de matrices textiles ou filets 8a et 8c, et bandes textiles 8b et 8d, la partie 8d servant de fourreau dans lequel passe la boucle d'embut 5.

Au sommet de la boucle d'embut 5 est formée une poignée 18, en un endroit où le fourreau 8d est interrompu, l'arceau ne passant alors pas dans ce fourreau 8d et étant donc nu.

Alternativement, une ouverture peut être créée dans la première partie 8 de la structure flexible pour former cette poignée, par exemple la partie 8b. Dans ce cas, l'arceau reste guidé et protégé par le fourreau 8d.

Il est possible également de créer une ouverture dans le fourreau lui-même, c'est-à-dire la partie 8d de la structure flexible, sans supprimer totalement ce fourreau à l'endroit de la poignée, pour former cette poignée.

La deuxième partie 9 de la structure flexible, telle que présentée plus haut relativement à la figure 1, n'est pas représentée à la figure 2 par souci de clarté. Tel est le cas également de la bande 13 de marquage de la ligne de but.

Au fond de l'embut, disposée entre la partie arrière 4 de la boucle de base 2 et la partie arrière 7 de la boucle d'embut 5, on retrouve la troisième partie 10 de la structure flexible, s'étendant depuis le point d'intersection 14 jusqu'au point d'intersection opposé 17.

Cette troisième partie 10 est pourvue d'une poche 15 permettant de stocker des objets, tel que des clés, une montre, pendant le jeu. Cette poche 15 peut être fermée par une fermeture de type à glissière par exemple..

Cette poche 15 peut être amovible (par exemple « scratchée »), ou encore rapportée par couture sur la troisième partie 10 de la structure flexible.

Cette poche 15 s'ouvre de préférence vers l'extérieur du volume V de l'embut, comme représenté à la figure 2.

Alternativement, elle pourrait s'ouvrir vers l'intérieur du volume V de l'embut.

On retrouve également sur cette figure 2 les quatrième 11 et cinquième 12 parties de la structure flexible, à forme d'ensemble sensiblement triangulaire, disposées respectivement entre les parties avant 3 des branches du « U » formant la boucle de base, et la boucle d'embut 5.

Sur la figure 2, on a représenté les éléments de renfort 19 et 20 insérés dans, ou rapportés sur, respectivement la quatrième 11 et la cinquième 12 parties de la structure flexible, le long ou a proximité de leurs côtés avant respectifs 11c et 12C, en vue de les rigidifier. Ces éléments de renfort sont de préférences pliables ou flexibles afin qu'ils ne constituent pas une gêne pendant le pliage du dispositif.

Ces quatrième 11 et cinquième 12 parties sont pourvues de poches 16 et 21, permettant de stocker des objets, tel que des clés, ou encore une montre, pendant le jeu. Ces poches 16, 21 peuvent être fermées par des fermetures de type à glissière par exemple.

Comme la poche 15, ces poches 16, 21 peuvent être amovibles (par exemple « scratchées »), ou encore rapportées par couture respectivement sur les quatrième et cinquième parties 11, 12 de la structure flexible.

Ces poches 16, 21 s'ouvrent également de préférence vers l'extérieur du volume V de l'embut, comme c'est le cas à la figure 2.

Alternativement, ces poches pourraient s'ouvrir vers l'intérieur du volume V de l'embut.

On peut prévoir, répartis par exemple le long de la base du dispositif 1, dans la structure flexible de la deuxième partie 9 (les troisième 10, quatrième 11 et cinquième 12 parties par exemple), des éléments de fixation tels que des oeillets, de préférence rapportés par couture, destinés à recevoir des sardines de fixation (non représentés aux figures 1 et 2).

Le pliage du dispositif 1 peut se faire de manière connue, en ramenant par exemple les extrémités respectives des boucles de base 2 et d'embut 5 l'une vers l'autre, puis en appliquant une ou plusieurs torsions appropriées, jusqu'à former des spires qui peuvent être empilées pour donner à l'ensemble une forme générale de disque plat. Les spires peuvent être contraintes par une sangle (pour éviter le redéploiement intempestif). Ce disque plat peut ensuite être inséré dans une housse de transport et de protection

Il est rappelé que l'ensemble de la description ci-dessus est donné à titre d'exemple et n'est pas limitatif de l'invention, dans la limite des revendications à suivre

En particulier, les formes précises des différents éléments du dispositif ne sont données qu'à titre d'exemple.

## Revendications

1. Dispositif de jeu (1) auto-deployable, destiné à recevoir un objet, notamment une balle, comprenant une structure en arceaux comportant une boucle de base (2) présentant une avant (3) dans un plan sensiblement horizontal et une partie arrière (4), et une boucle d'embut (5) fermée présentant une partie arrière (7) dans un plan sensiblement horizontal avec deux parties latérales (7a, 7b), et une partie avant (6) dans un plan formant un angle non nul avec le plan horizontal,
- il comprend en outre une structure flexible comportant au moins :
(i) une première (8) tendue à l'intérieur d'au moins une partie de la boucle d'embut (5) entre la partie avant (6) de cette boucle d'émbut (5) et la arrière (4, 7) de la boucle de base (2) ou d'émbut (5)
(ii) une deuxième (9) tendue à l'intérieur d'au moins une portion de la partie arrière (7) de la boucle d'embut (5), entre les deux parties latérales (7a, 7b) de cette partie arrière (7) de la boucle d'embut (5),
- en position déployée, au moins la partie avant (3) de la boucle de base (2) repose sur le sol, et la tension des deux parties (8, 9) de la structure flexible est telle que la boucle de base (2), la boucle d'embut (5), la première (8) partie de la structure flexible, ainsi que le sol sur lequel repose le dispositif (1), définissent un volume (V) de capture de l'objet dont l'éntrée sst délimitée au moins partiellement par la partie avant (6) de la boucle d'embut (5), **caractérisé en ce que** :
- la boucle de base (2) forme un « U » ouvert en sa partie avant (3) ; et **en ce: que** la partie avant (6) de la boucle d'embut (5) est dans un plan sensiblement vertical et à l'aplomb de l'extrémité avant de la boucle de base (2).

2. Dispositif de jeu (1) selon la revendication 1, **caractérisé en ce que** la structure en arceaux comprend un seul arceau croisé en sorte de former la boucle de base (2) et la boucle d'émbut (5).

3. Disposition de jeu (1) selon la revendication 1 ou 2, **caractérisé en ce que** la structure flexible comprend une troisième partie (10) disposée entre les parties arrières respectives (4, 7) des boucles de base (2) et d'embut (5).

4. Dispositif de jeu (1) selon la revendication 3, **caractérisé en ce que** la troisième partie (10) de la structure flexible est pourvue d'une poche de stockage (15) pour stocker un ou plusieurs objets quelconques.

5. Dispositif de jeu (1) selon la revendication 4, **caractérisé en ce que** la poche de stockage (15) est rapportée par couture sur la troisième partie (10) de la structure flexible, ou amovible.

6. Dispsitif de jeu (1) selon l'une quelconque des revendications 1 à 5, **caractérisé en ce que** première partie (8) de la structure flexible est raccordée directement à la partie arrière (4) de la boucle de base (2).

7. Dispositif de jeu (1) selon l'une quelconque des revendications 1 à 6, **caractérisé en ce que** la première partie (8) de la structure flexible est raccordée directement à la partie arrière (7) de la boucle d'embut (5).

8. Dispositif de jeu (1) selon l'une quelconque des revendications 1 à 7, **caractérisé en ce que** la structure flexible comprend une quatrième et une cinquième parties (11, 12) disposées respectivement entre d'une part extrémités avant (3) des branches du « U » formant la boucle de base (2), et d'autre part la boucle d'embut (5).

9. Dispositif de jeu (1) selon la revendication 8, **caracterisé en ce que** la quatrième et/ou la cinquième partie (11, 12) de la structure flexible, présentent une forme sensiblement triangulaire avec un côté horizontal (11a, 12a), un côté arrière (11b; 12b), et un côté avant (11c, 12c) faisant un angle non nul avec le côté horizontal (11a, 12a), et **en ce que** ledit côté avant (11c, 12c) est pourvu d'un élément de renfort (19, 20), de préférence, flexible ou pliable, en sorte de rigidifier en partie ladite quatrième et/ou ladite cinquième partie (11, 12).

10. Dispositif selon l'une quelconque des revendications 8 et 9, **caractérisé en ce que** la quatrième et/ou la cinquième (11, 12) de la structure flexible sont pourvues d'une poche de stockage (16, 21) pour Stocker un ou plusieurs objets quelconques.

11. Dispositif de jeu (1) selon la revendication 10, **caractérisé en ce que** la ou les poches de stockage (16, 21) sont rapportées par couture sur la quatrième et/ou la cinquième partie (11, 12) de la structure flexible, ou amovibles.

12. Dispositif de jeu (1) selon l'une quelconque des revendications 1 à 11, **caractérisé en ce qu'**il comprend une bande (13) dont la première extrémité est reliée à l'extrémité de la première branche du « U » formant la boucle de base (2) et la deuxième extrémité est reliée à l'extrémité de la deuxième branche dudit « U » formant ladite boucle de base (2), en sorte de manquer une ligne pouvant servir de ligne de but.

13. Dispositif de jeu (1) selon l'une quelconque des revendications 1 à 12, **caractérisé en ce qu'**au moins une des parties (8 à 12) de la structure flexible est constituée d'une matrice textile et/ou de bandes textiles.

14. Dispositif de jeu (1) selon l'une quelconque des revendications 1 à 13, **caractérisé en ce que** la boucle de base (2) et la boucle d'embut (5) coopèrent au niveau de deux points d'intersection opposés (14, 17) par glissement permettant de décaler lesdits points d'intersection (14, 17) vers l'avant (6) ou l'arrière (7) de la boucle d'embut (5), en sorte d'ajuster la hauteur (H) et/ou la profondeur (P) du volume (V) de capture de l'objet.

15. Dispositif de jeu (1) selon l'une quelconque des revendications 1 à 14, **caractérisé en ce qu'**il comprend un ou plusieurs éléments de fixation sur l'une au moins des parties de la structure flexible, à proximité de la boucle de base (2) et/ou de la boucle d'embut (5).

16. Dispositif de jeu (1) selon la revendication 15, **caractérisé en ce que** les éléments de fixation sont des éléments de type « oeillets » destinés à recevoir des éléments de type « sardine » de fixation, de préférence rapportés par couture sur l'une au moins des parties de structure flexible.

17. Dispositif de jeu (1) selon l'une quelconque des revendications 1 à 16, **caractérisé en ce que** la avant (6) de la boucle d'embut (5) présente, en son sommet, une poignée (18).

18. Dispositif de jeu (1) selon l'une quelconque des revendications 1 à 17. **caractérisé en ce que**, en position repliée, le dispositif de jeu présente la forme générale d'un disque plat.

## Patentansprüche

1. Selbstentfaltende Spielvorrichtung (1), die dazu bestimmt ist, einen Gegenstand, insbesondere einen Ball aufzunehmen, umfassend eine bogenförmige Struktur mit einem Basisring (2), der einen vorderen Teil (3) in einer im wesentlichen horizontalen Ebene und einen hinteren Teil (4) aufweist, und mit einem geschlossenen Torring (5), der einen hinteren Teil (7) in einer im wesentlichen horizontalen Ebene mit zwei Seitenteilen (7a, 7b) sowie einen vorderen Teil (6) in einer Ebene, die mit der horizontalen Ebene einen Winkel ungleich null bildet, aufweist,
- sie umfaßt ferner eine flexible Struktur, die wenigstens umfaßt:
(i) einen ersten Teil (8), der innerhalb wenigstens eines Teils des Torrings (5) zwischen dem vorderen Teil (6) dieses Torrings (5) und dem hinteren Teil (4, 7) des Basis- (2) oder Torrings (5) gespannt ist,
(ii) einen zweiten Teil (9), der innerhalb wenigstens eines Abschnitts des hinteren Teils (7) des Torrings (5), zwischen den beiden Seitenteilen (7a, 7b) dieses hinteren Teils (7) des Torrings (5) gespannt ist,
- in der entfalteten Position liegt wenigstens der vordere Teil (3) des Basisrings (2) auf dem Boden auf und ist die Spannung der beiden Teile (8, 9) der flexiblen Struktur derart, daß der Basisring (2), der Torring (5), der erste Teil (8) der flexiblen Struktur sowie der Boden, auf dem die Vorrichtung (1) aufliegt, ein Volumen (V) zum Fangen des Gegenstandes definieren, dessen Eintritt wenigstens teilweise durch den vorderen Teil (6) des Torrings (5) begrenzt ist,
**dadurch gekennzeichnet, daß**:
- der Basisring (2) ein in seinem vorderen Teil (3) offenes "U" bildet und daß der vordere Teil (6) des Torrings (5) sich in einer im wesentlichen vertikalen Ebene sowie senkrecht über dem vorderen Ende des Basisrings (2) befindet.

2. Spielvorrichtung (1) nach Anspruch 1, **dadurch gekennzeichnet, daß** die bogenförmige Struktur einen einzigen Bogen umfaßt, der so gekreuzt ist, daß er den Basisring (2) und den Torring (5) bildet.

3. Spielvorrichtung (1) nach Anspruch 1 oder 2, **dadurch gekennzeichnet, daß** die flexible Struktur einen dritten Teil (10) umfaßt, der zwischen den jeweiligen hinteren Teilen (4, 7) der Basis- (2) und Torringe (5) angeordnet ist.

4. Spielvorrichtung (1) nach Anspruch 3, **dadurch gekennzeichnet, daß** der dritte Teil (10) der flexiblen Struktur mit einer Aufbewahrungstasche (15) zum Aufbewahren von einem oder mehreren beliebigen Gegenständen versehen ist.

5. Spielvorrichtung (1) nach Anspruch 4, **dadurch gekennzeichnet, daß** die Aufbewahrungstasche (15) an den dritten Teil (10) der flexiblen Struktur angenäht oder lösbar ist.

6. Spielvorrichtung (1) nach einem der Ansprüche 1 bis 5, **dadurch gekennzeichnet, daß** der erste Teil (8) der flexiblen Struktur direkt an den hinteren Teil (4) des Basisrings (2) angesetzt ist.

7. Spielvorrichtung (1) nach einem der Ansprüche 1 bis 6, **dadurch gekennzeichnet, daß** der erste Teil (8) der flexiblen Struktur direkt an den hinteren Teil (7) des Torrings (5) angesetzt ist.

8. Spielvorrichtung (1) nach einem der Ansprüche 1 bis 7, **dadurch gekennzeichnet, daß** die flexible Struktur einen vierten und einen fünften Teil (11, 12) umfaßt, die jeweils zwischen einerseits den vorderen Enden (3) der Schenkel des den Basisring (2) bildenden "U" und andererseits dem Torring (5) angeordnet sind.

9. Spielvorrichtung (1) nach Anspruch 8, **dadurch gekennzeichnet, daß** der vierte und/oder der fünfte Teil (11, 12) der flexiblen Struktur eine im wesentlichen dreieckige Form aufweisen, mit einer horizontalen Seite (11 a, 12a). Einer hinteren Seite (11 b, 12b) und einer vorderen Seite (11c, 12c), die mit der horizontalen Seite (11a, 12a) einen Winkel ungleich null bildet, und daß die vordere Seite (11 c, 12c) mit einem vorzugsweise flexiblen oder biegsamen Verstärkungselement (19, 20) versehen ist, um den vierten und/oder den fünften Teil (11, 12) teilweise zu versteifen.

10. Vorrichtung nach einem der Ansprüche 8 und 9, **dadurch gekennzeichnet, daß** der vierte und/oder der fünfte Teil (11, 12) der flexiblen Struktur mit einer Aufbewahrungstasche (16, 21) zum Aufbewahren von einem oder mehreren beliebigen Gegenständen versehen sind.

11. Spielvorrichtung (1) nach Anspruch 10, **dadurch gekennzeichnet, daß** die Aufbewahrungstasche oder -taschen (16, 21) an den vierten und/oder den fünften Teil (11, 12) der flexiblen Struktur angenäht oder lösbar sind.

12. Spielvorrichtung (1) nach einem der Ansprüche 1 bis 11, **dadurch gekennzeichnet, daß** sie ein Band (13) umfaßt, dessen erstes Ende mit dem Ende des ersten Schenkels des den Basisring (2) bildenden "U" verbunden ist und dessen zweites Ende mit dem Ende des zweiten Schenkels des den Basisring (2) bildenden "U" verbunden ist, um eine Linie zu markieren, die als Ziellinie dienen kann.

13. Spielvorrichtung (1) nach einem der Ansprüche 1 bis 12, **dadurch gekennzeichnet, daß** wenigstens einer der Teile (8 bis 12) der flexiblen Struktur von einer Textilmatrix und/oder von Textilbändern gebildet ist.

14. Spielvorrichtung (1) nach einem der Ansprüche 1 bis 13, **dadurch gekennzeichnet, daß** der Basisring (2) und der Torring (5) im Bereich von zwei gegenüberliegenden Schnittpunkten (14, 17) gleitend zusammenwirken, was ermöglicht, die Schnittpunkte (14, 17) zum vorderen Teil (6) oder hinteren Teil (7) des Torrings (5) zu versetzen, um die Höhe (H) und/oder die Tiefe (P) des Volumens (V) zum Fangen des Gegenstandes einzustellen.

15. Spielvorrichtung (1) nach einem der Ansprüche 1 bis 14, **dadurch gekennzeichnet, daß** sie ein oder mehrere Elemente zur Befestigung an wenigstens einem der Teile der flexiblen Struktur in der Nähe des Basisrings (2) und/oder des Torrings (5) umfaßt.

16. Spielvorrichtung (1) nach Anspruch 15, **dadurch gekennzeichnet, daß** die Befestigungselemente Elemente vom Typ "Ösen" sind, die dazu bestimmt sind, Elemente vom Typ Befestigungs-"Hering" aufzunehmen, vorzugsweise an wenigstens einen der Teile der flexiblen Struktur angenäht sind.

17. Spielvorrichtung (1) nach einem der Ansprüche 1 bis 16, **dadurch gekennzeichnet, daß** der vordere Teil (6) des Torrings (5) an seinem Scheitel einen Griff (18) aufweist.

18. Spielvorrichtung (1) nach einem der Ansprüche 1 bis 17, **dadurch gekennzeichnet, daß** die Spielvorrichtung in der zusammengefalteten Position die allgemeine Form einer flachen Scheibe aufweist.

## Claims

1. A self-deploying game device (1), that is intended to receive an object, and a ball in particular, comprising a bowed structure that includes a basic loop (2) with a front part (3) in a substantially horizontal plane and a rear part (4), and a closed goal loop (5) with a rear part (7) in a substantially horizontal plane with two side parts (7a, 7b), and a front part (6) in a plane forming a non-zero angle with the horizontal plane,
- it further comprises a flexible structure that includes at least:
(i) a first part (8) stretched inside at least one part of the goal loop (5) between the front part (6) of this goal loop (5) and the rear part (4, 7) of the basic (2) or goal (5) loop,
(ii) a second part (9) stretched inside at least one portion of the rear part (7) of the goal loop (5), between the two side parts (7a, 7b) of this rear part (7) of the goal loop (5),
- in the deployed position, at least the front part (3) of the basic loop (2) rests on the ground, and the tension of the two parts (8, 9) of the flexible structure is such that the basic loop (2), the goal loop (5), the first part (8) of the flexible structure, as well as the ground on which the device (1) rests form a capture volume (V) for capturing the object, the entrance of which is bounded at least partially by the front part (6) of the goal loop (5), **characterized in that** the basic loop (2) forms an open "U" at its front part (3) and **in that** the front part (6) of the goal loop (5) is in a substantially vertical plane and directly above the front end of the basic loop (2).

2. The game device (1) according to Claim 1, **characterized in that** the bowed structure includes a single crossed bow so as to form the basic loop (2) and the goal loop (5).

3. The game device (1) according to Claim 1 or 2, **characterized in that** the flexible structure includes a third part (10) located between the respective rear parts (4, 7) of the basic (2) and goal (5) loops.

4. The game device according to Claim 3, **characterized in that** the third part (10) of the flexible structure is equipped with a storage pocket (15) so as to store any one or more objects.

5. The game device (1) according to Claim 4, **characterized in that** the storage pocket (15) is attached by stitching onto the third part (10) of the flexible structure, or is removable.

6. The game device (1) according to any one of Claims 1 to 5, **characterized in that** the first part (8) of the flexible structure is connected directly to the rear part (4) of the basic loop (2).

7. The game device (1) according to any one of Claims 1 to 6, **characterized in that** the first part (8) of the flexible structure is connected directly to the rear part (7) of the goal loop (5).

8. The game device (1) according to any one of Claims 1 to 7, **characterized in that** the flexible structure includes a fourth and a fifth parts (11, 12) positioned respectively between firstly the front ends (3) of the branches of the "U" forming the basic loop (2), and secondly the goal loop (5).

9. The game device (1) according to Claim 8, **characterized in that** the fourth and/or the fifth part (11, 12) of the flexible structure have a form that is substantially triangular, with a horizontal side (11a, 12a), a rear side (11b 12b), and a front side (11c, 12c) making a non-zero angle with the horizontal side (11a, 12a), and **in that** said front side (11c, 12c) is equipped with a strengthening element (19, 20), preferably flexible or foldable, so as to partially stiffen said fourth and/or said fifth part (11, 12).

10. The game device (1) according to any one of Claim 8 or 9, **characterized in that** the fourth and/or the fifth part (11, 12) of the flexible structure are equipped with a storage pocket (16, 21) in order to store any one or more objects.

11. The game device (1) according to Claim 10, **characterized in that** the storage pocket or pockets (16, 21) are attached by stitching onto the fourth and/or the fifth part (11, 12) of the flexible structure, or are removable.

12. The game device (1) according to any one of Claims 1 to 11, **characterized in that** it further comprises a tape (13) of which the first end is connected to the end of the first branch of the "U" forming the basic loop (2) and the second end is connected to the end of the second branch of the said "U" forming the said basic loop (2), so as to mark a line that can be used as a shooting line.

13. The game device (1) according to any one of Claims 1 to 12, **characterized in that** at least one of the parts (8 to 12) of the flexible structure is composed of a textile net and/or textile tapes.

14. The game device (1) according to any one of Claims 1 to 13, **characterized in that** the basic loop (2) and the goal loop (5) fit together at two opposite intersection points (14, 17) by a sliding action that allows offsetting of said intersection points (14, 17) toward the front (6) or the rear (7) of the goal loop (5), so as to adjust the height (H) and/or the depth (P) of the capture volume (V) for capturing the object.

15. The game device (1) according to any one of Claims 1 to 14, **characterized in that** it further comprises one or more elements for attachment to at least one of the parts of the flexible structure, close to the basic loop (2) and/or the goal loop (5).

16. The game device (1)according to Claim 15, **characterized in that** the attachment elements are elements of the "eyelet" type which are intended to receive securing elements of the "peg" type, preferably attached by stitching onto at least one of the parts of the flexible structure.

17. The game device (1) according to any one of Claims 1 to 16, **characterized in that** the front part (6) of the goal loop (5) has a handle (18) at its top end.

18. The game device (1) according to any one of Claims 1 to 17, **characterized in that**, in the folded position, the game device presents the form of a general flat disk.
